# EUROPÄISCHE PATENTSCHRIFT

(11) **EP 0 224 073 B1**
(45) Veröffentlichungstag und Bekanntmachung des Hinweises auf die Patenterteilung: **24.05.1989**
(21) Anmeldenummer: 86115161.1
(22) Anmeldetag: 31.10.1986
(51) Int. Cl.: H01J 35/10

(54) **Drehanode-Röntgenröhre**
Rotating anode X-ray tube
Tube à rayons X à anode rotative

(30) Priorität: 13.11.1985 DE 3540303
(43) Veröffentlichungstag der Anmeldung: 03.06.1987
(73) Patentinhaber: SIEMENS AKTIENGESELLSCHAFT, 80333 München (DE)
(72) Erfinder: Brönner, Karlheinz, D-8520 Erlangen (DE)

(56) Entgegenhaltungen:
- EP-A- 0 126 668
- EP-A- 0 132 180
- DE-B- 2 716 069
- FR-A- 2 494 496
- FR-A- 2 494 497

## Beschreibung

Die Erfindung betrifft eine Drehanoden-Röntgenröhre mit einer magnetisch berührungsfrei gelagerten Anode und Mitteln zur kontaktlosen Abführung des Anodenstromes.

Eine Drehanoden-Röntgenröhre dieser Art ist z.B. in der DE-OS 30 43 670 beschrieben. Bei dieser Drehanoden-Röntgenröhre erfolgt die Lagerung der Anode mittels eines berührungsfrei axial und radial halternden Magnetlagers. Da die Anode während des Betriebes somit in Schwebe gehalten wird, ergibt sich dabei das Problem der Abführung des Anodenstromes. Hierzu ist in der DE-OS 30 43 670 vorgeschlagen, auf einem mit der Anode rotierenden Teil mindestens eine Hilfskathode anzuordnen, der eine ortsfeste Hilfsanode zugeordnet ist. Die Abführung des Anodenstromes erfolgt demgemäß über eine Hilfsdiode, die anodenseitig angeordnet ist, d.h. kontaktlos. Der Aufwand dafür ist aber wegen der erforderlichen Hilfskathode und -anode groß.

Der Erfindung liegt die Aufgabe zugrunde, eine Röntgenröhre der eingangs genannten Art so auszubilden, daß bei gegenüber dem Stand der Technik verringertem Aufwand eine kontaktlose Abführung des Anodenstromes sichergestellt ist.

Diese Aufgabe ist erfindungsgemäß dadurch gelöst, daß ein mit der Anode rotierender, zylindrischer Teil an seiner Oberfläche mit umlaufenden Rippen versehen ist, welche entsprechenden Rippen an einem feststehenden Teil im Röntgenröhrengehäu se gegenüberliegen, derart, daß eine Stromübertragung durch Sprühentladung erfolgt. Bei der erfindungsgemäßen Röntgenröhre schwebt die Anode ebenfalls in einem magnetischen Feld. Die Stromübertragung von der Anode zum Anodenanschluß erfolgt durch Sprühentladung, indem eine genügend große Fläche, die mit der Anode elektrisch verbunden ist, und eine ihr dicht gegenüberliegende Fläche, die so ausgebildet ist, daß es leicht zur Sprühentladung kommen kann, vorgesehen sind. Die Rippen an dem rotierenden und dem feststehenden Teil können dabei nach dem Prinzip eines Gewindes mit geeigneter Beschichtung, z.B. aus Wolfram, ausgebildet sein.

Die Erfindung ist nachfolgend anhand eines in der Zeichnung dargestellten Ausführungsbeispieles näher erläutert.

In der Zeichnung ist mit 1 das Glasgehäuse einer Röntgenröhre bezeichnet, in dem eine Drehanode 2 rotiert, die einen Anodenteller 3 aufweist, der auf einer Achse 4 befestigt ist und dem eine Kathode 5 in bekannter Weise zugeordnet ist, die den zur Erzeugung der Röntgenstrahlung erforderlichen Elektronenstrom liefert. Die Achse 4 ist mit einem Rotor 6 verbunden, der die Anode 2 antreibt und eine magnetische Lagerung erlaubt. Dies bedeutet, daß die Anode 2 während ihrer Rotation magnetisch in Schwebe gehalten wird. Hierzu ist eine ortsfeste Magnetwicklung 7 vorgesehen, die den Hals 8 des Glasgehäuses 1 umgibt. Zum Antrieb der Drehanode 2 ist eine Antriebswicklung 8a vorhanden.

Bei der dargestellten Drehanoden-Röntgenröhre hat die Anode 2 während ihrer Rotation keinerlei mechanischen Kontakt mit feststehenden Teilen. Damit der Anodenstrom kontaktlos übertragen werden kann, ist der Rotor 6 als Hohlzylinder ausgebildet, welcher auf seiner inneren Man telfläche mit Rippen 9 versehen ist. Die Rippen 9 liegen entsprechenden Rippen 10 an einem feststehenden Zylinder 11 gegenüber, welcher mit dem Anodenanschluß 12 verbunden ist.

Aufgrund der von den Rippen 9 und 10 gebildeten, jeweiligen großen Oberflächen der inneren Mantelfläche des Rotors 6 und der äußeren Mantelfläche des Zylinders 11 tritt zwischen den Teilen 6 und 11 eine Sprühentladung auf, über die die Stromübertragung erfolgt. Der Zylinder 11 trägt zwei Kugellager 13, die bei der Rotation der Anode 2 im Abstand von dem Innenmantel des Rotors 6 liegen, den Rotor 2 aber beim Stillstand abstützen.

## Patentansprüche

1. Drehanoden-Röntgenröhre mit einer magnetisch berührungsfrei gelagerten Anode (2) und Mitteln zur kontaktlosen Abführung des Anodenstromes, dadurch gekennzeichnet, daß ein mit der Anode rotierender, zylindrischer Teil (6) an seiner Oberfläche mit umlaufenden Rippen (9) versehen ist, welche entsprechenden Rippen (10) an einem feststehenden Teil (11) im Röntgenröhrengehäuse (1) gegenüberliegen, derart, daß eine Stromübertragung durch Sprühentladung erfolgt.

2. Drehanoden-Röntgenröhre nach Anspruch 1, dadurch gekennzeichnet, daß der hohlzylindrische Rotor (6) der Anode (2) auf seiner inneren Mantelfläche mit Rippen (9) versehen ist, und daß der feststehende Teil von einem im Innern des Rotors (6) liegenden Hohlzylinder (11) gebildet ist, der auf seiner äußeren Mantelfläche die entsprechenden Rippen (10) trägt und mit der Anodenzuleitung (12) verbunden ist.

## Claims

1. A rotating anode X-ray tube having an anode (2) supported magnetically without contact and means for contactless carrying away of the anode current, characterised in that a cylindrical part (6) rotating with the anode is provided with circumferential ribs (9) on its surface which are opposed to corresponding ribs (10) on a fixed part (11) in the X-ray tube housing (1) so that a current transfer occurs by corona discharge.

2. A rotating anode X-ray tube according to claim 1, characterised in that the hollow cylindrical rotor (6) of the anode (2) is provided with ribs (9) on its inner surface, and that the fixed part is formed by a hollow cylinder (11) located in the inside of the rotor (6) which has on its outer surface the corresponding ribs (10) and is connected to the anode feed lead (12).

## Revendications

1. Tube à rayons X à anode tournante, comportant une anode (2) montée de manière à être exempte de tout contact magnétique et des moyens permettant l'évacuation sans contact, du courant de l'anode caractérisé par le fait qu'une pièce cylindrique (6) tournant avec l'anode comporte, sur sa surface, des nervures circonférentielles (6), qui sont disposées en vis-à-vis de nervures correspondantes (10) situées sur une partie fixe (11) dans l'ampoule (1) du tube à rayone X de telle sorte qu'il se produit un passage de courant par décharge par effluve en couronne.

2. Tube à rayons X à anode tournante suivant la revendication 1, caractérisé par le fait que le rotor cylindrique creux (6) de l'anode (2) comporte des nervures (9) sur sa surface enveloppe intérieure et que la pièce fixe est formée par un cylindre creux (11), qui est situé à l'intérieur du rotor (6), porte les nervures correspondantes (10) sur sa surface enveloppe extérieure et est relié au conducteur (12) d'alimentation de l'anode.
